# EUROPÄISCHE PATENTSCHRIFT

(11) **EP 2 985 469 B1**
(45) Veröffentlichungstag und Bekanntmachung des Hinweises auf die Patenterteilung: **14.11.2018**
(21) Anmeldenummer: 15177835.4
(22) Anmeldetag: 22.07.2015
(51) Int. Cl.: F15B 11/024

(54) **HYDROSTATISCHER ANTRIEB UND VENTILVORRICHTUNG DAFÜR**
HYDROSTATIC DRIVE AND VALVE DEVICE FOR SAME
ENTRAINEMENT HYDROSTATIQUE ET DISPOSITIF DE SOUPAPE ASSOCIE

(30) Priorität: 13.08.2014 DE 102014216031
(43) Veröffentlichungstag der Anmeldung: 17.02.2016
(73) Patentinhaber: ROBERT BOSCH GMBH, 70442 Stuttgart (DE)
(72) Erfinder: Heemskerk, Edwin, 97276 Margetshoechheim (DE); Herfs, Werner, 97816 Lohr (DE); Brand, Michael, 89075 Ulm (DE); Chima, Mircea, 58453 Witten (DE)
(74) Vertreter: Maiß, Harald

(56) Entgegenhaltungen:
- EP-A1- 0 391 307
- DE-A1-102005 059 238
- DE-A1-102008 034 301
- DE-A1-102009 037 198
- JP-A- H08 193 601

## Beschreibung

Die Erfindung betrifft einen hydraulischen Antrieb gemäß dem Oberbegriff des Patentanspruchs 1..

Zum Bewegen von Lasten, insbesondere zum Heben und Senken, wird ein Hydraulikzylinder, insbesondere ein doppeltwirkender, eingesetzt. Dieser hat zwei Kolbenräume, die von einem Kolben getrennt sind. An einer mit dem Kolben verbundenen Kolbenstange greift eine äußere Last an. Grundsätzlich besteht dabei der Bedarf, Energie zurückgewinnen zu können. Dies kann beispielsweise erfolgen, wenn potentielle Energie einer gehobenen Last beim Absenken der Last wieder frei wird.

Zu diesem Zweck zeigt die Druckschrift DE 10 2012 003 320 A1 einen hydrostatischen Antrieb, bei dem vom Hydraulikzylinder abströmendes Druckmittel über eine Ventileinrichtung zu einem Hydromotor und / oder einem Hydrospeicher geleitet werden kann. Über den Hydromotor kann ein Lüfter eines Verbrennungsmotors angetrieben werden. Aus dem Hydrospeicher kann Druckmittel zum Antrieb dieses Hydromotors oder eines den Verbrennungsmotor unterstützenden Hydromotors entnommen werden. Es sind auch Lösungen bekannt, bei denen über das abströmende Druckmittel oder den das Druckmittel aufnehmenden Hydrospeicher ein elektrischer Generator oder ein Schwungrad angetrieben werden können.

Nachteilig an diesem Konzept ist, dass die das abströmende Druckmittel aufnehmende hydraulische Komponente - also der Hydromotor oder der Hydrospeicher - auf den bei maximaler Bewegungsgeschwindigkeit des Hydrozylinders auftretenden, maximalen Druckmittelvolumenstrom ausgelegt sein muss. Gleiches gilt für eine Hydropumpe des Antriebs, die so auszulegen ist, dass über sie in den sich vergrößernden Kolbenraum des Hydrozylinders ausreichend Druckmittel nachgefördert werden kann. Obwohl der Fall maximaler Bewegungsgeschwindigkeit vergleichsweise selten auftritt, maximal etwa während der Hälfte der Betriebszeit, müssen also hydraulische Komponenten großer Kapazität vorgehalten werden, die einen Großteil ihrer Betriebszeit weit unterhalb ihrer Kapazität betrieben werden, was sich nachteilig auf die Kosten und den Wirkungsgrad des Antriebs auswirkt.

Die Druckschrift DE 10 2008 034 301 A1 zeigt diesbezüglich eine Lösung mit einer Regeneration des aus dem sich verkleinernden Kolbenraum abströmenden Druckmittels. Hierbei wird eine direkte Druckmittelverbindung der beiden Kolbenräume vorgeschlagen, so dass ein Teil des abströmenden Druckmittels, unter Umgehung der Hydropumpe, in den anderen Kolbenraum überströmen kann. Aufgrund dieser Regeneration kann die Hydropumpe kleiner ausgelegt sein, was die Kosten für den Antrieb senkt und insbesondere den Betrieb der Hydropumpe mit höherem Wirkungsgrad ermöglicht, da die Hydropumpe aufgrund ihrer kleineren Größe über längere Betriebszeit im Bereich ihres maximalen Fördervolumens arbeiten kann.

Vor diesem Hintergrund des Standes der Technik besteht fortwährend die Anforderung, die Kavitation im sich erweiternden Kolbenraum zu verhindern oder das Risiko der Kavitation zumindest zu senken.

Dem gegenüber liegt der Erfindung daher die Aufgabe zu Grunde, einen gattungsgemäßen hydrostatischen Antrieb zu schaffen, der besser gegen Kavitation geschützt ist, wodurch in der Folge auch dessen Kosten verringert sind.

Dem gegenüber liegt der Erfindung daher die Aufgabe zu Grunde, einen gattungsgemäßen hydrostatischen Antrieb zu schaffen, der besser gegen Kavitation geschützt ist, wodurch in der Folge auch dessen Kosten verringert sind.

Diese Aufgabe wird gelöst durch einen hydrostatischen Antrieb mit den Merkmalen des Patentanspruchs 1.

Vorteilhafte Weiterbildungen sind in den abhängigen Patentansprüchen beschrieben.

Ein hydrostatischer Antrieb hat einen insbesondere doppeltwirkenden Hydrozylinder zum Bewegen, insbesondere zum Heben und / oder Senken, einer Last, und zur Rekuperation (Rückgewinnung) von hydraulischer Energie des Hydrozylinders eine Hydromaschine und / oder einen hydraulischen Speicher. Insbesondere kann über die Hydromaschine oder den Speicher potentielle und / oder kinetische Energie der Last zurückgewonnen werden. Im Hydrozylinder sind über einen Kolben zwei Kolbenräume fluidisch voneinander getrennt, von denen ein Kolbenraum über eine erste Druckmittelverbindung mit der Hydromaschine und / oder dem Speicher fluidisch verbindbar ist. Zudem weist der Antrieb eine zweite Druckmittelverbindung auf, über die der andere Kolbenraum mit einem Teilvolumenstrom eines vom einen Kolbenraum abströmenden Ablaufvolumenstroms versorgbar ist. Des Weiteren ist eine parallel zur zweiten Druckmittelverbindung geschaltete, dritte Druckmittelverbindung vorgesehen. Auch über diese ist der andere Kolbenraum mit einem Teilvolumenstrom des Ablaufvolumenstroms des einen Kolbenraums versorgbar. Die dritte Druckmittelverbindung hat eine dritte Drosseleinrichtung mit einem erfindungsgemäß in Abhängigkeit des Drucks des anderen Kolbenraums verstellbaren, dritten Öffnungsquerschnitt. Über die dritte Drosseleinrichtung ist somit die dritte Druckmittelverbindung steuerbar.

Die Bewegung der Last führt für eine Bewegungsrichtung des Kolbens zwangsweise zu einer Verkleinerung des einen Kolbenraums und zu einer Vergrößerung des anderen Kolbenraums. Das aus dem einen Kolbenraum abströmende Druckmittel wird anteilig über die zweite Druckmittelverbindung in den sich vergrößernden anderen Kolbenraum geführt, was als Regeneration von Druckmittel bezeichnet werden kann. Eine Druckmittelquelle, insbesondere eine Hydropumpe oder ein Hydrospeicher, die zur Bereitstellung des Druckmittelvolumenstroms für den anderen Kolbenraum vorzusehen ist, muss daher nicht mehr auf den durch die maximale Bewegungsgeschwindigkeit bedingten, maximalen Druckmittelvolumenstrom des anderen Kolbenraums ausgelegt werden. Sie kann stattdessen kleiner ausgelegt sein, so dass Investitions- und Betriebskosten eingespart werden können und die Kosten für den Antrieb reduzierbar sind. Die vorbesprochene Kavitation im anderen Kolbenraum kann erfindungsgemäß gut über die dritte Drosseleinrichtung mit dem in Abhängigkeit des Drucks des anderen Kolbenraums verstellbaren dritten Öffnungsquerschnitt verhindert werden.

Der dritte Öffnungsquerschnitt ist vorzugsweise in Abhängigkeit des ansteigenden Drucks des anderen Kolbenraums zusteuerbar, wobei der dritte Öffnungsquerschnitt in Abhängigkeit des absinkenden Drucks des anderen Kolbenraums aufsteuerbar ist.

Die dritte Drosseleinrichtung hat in einer bevorzugten Weiterbildung ein insbesondere verstellbares Druckäquivalent, mit dem die dritte Drosseleinrichtung, insbesondere ein Drosselkörper oder Ventilkörper, in Richtung einer Aufsteuerung des dritten Öffnungsquerschnitts belastet ist. Auf diese Weise ist Kavitation im anderen Kolbenraum verhindert und der Druck im anderen Kolbenraum ist kleiner gleich dem eingestellten dritten Druckäquivalent, sodass auch eine Druckverstärkung begrenzt ist.

Besonders vorteilhaft erweist sich die zweite Druckmittelverbindung dann, wenn der Hydrozylinder derart ausgestaltet ist, dass der Teilvolumenstrom den zur Befüllung des anderen Kolbenraums notwendigen Druckmittelvolumenstrom komplett abdecken kann. Dann wird dieser Druckmittelvolumenstrom komplett aus dem Ablaufvolumenstrom regeneriert und es kann sogar in Betracht gezogen werden, ganz auf eine Hydropumpe zu verzichten.

Vorzugsweise ist die Hydromaschine über einen Hydromotor zur Wandlung hydraulischer Energie des Ablaufvolumenstroms in mechanische Energie ausgebildet. Die mechanische Energie kann beispielsweise zum Antrieb anderer Hydromaschinen, eines Generators, eines Schwungrades oder unterstützend zum Antrieb einer Verbrennungskraftmaschine genutzt werden. Die gespeicherte Druckmittelenergie kann bei Bedarf zeitlich versetzt genutzt werden.

Die Hydromaschine kann mit konstantem oder variablem Verdrängungsvolumen ausgestaltet sein.

Die Hydromaschine kann als Axialkolbenmaschine in Schrägscheiben oder Schrägachsenbauweise ausgestaltet sein.

Die in Schrägscheibenbauweise mit verstellbarem Verdrängungsvolumen ausgeführte Hydromaschine kann mit durchschwenkbarer Schrägscheibe ausgestaltet sein, wodurch ein Wechsel zwischen Motor- und Pumpenbetrieb, oder umgekehrt, über ein einfaches Durchschwenken ermöglicht ist.

Eine Triebwelle der Hydromaschine kann mit einer Triebwelle eines Dieselmotors oder eines Elektromotors und / oder Generators oder mit einem mechanischen Schwungrad verbunden sein.

Um die erste Druckmittelverbindung, insbesondere den Ablaufvolumenstrom, steuern und / oder absperren zu können, weist die erste Druckmittelverbindung des Antriebs in einer bevorzugten Weiterbildung eine erste Drosseleinrichtung mit einem verstellbaren, ersten Öffnungsquerschnitt auf.

Die erste Drosseleinrichtung ist vorzugsweise derart ausgestaltet, dass über sie eine im Wesentlichen leckagefreie Lasthaltung im nicht-betätigten Zustand des Hydrozylinders ermöglicht ist. Hierzu ist die erste Drosseleinrichtung vorzugsweise als ein stetig verstellbares 2/2-Wegesitzventil ausgestaltet, dass in eine Sperrstellung seines Ventilsitzes, insbesondere von einer Feder, vorgespannt und in Richtung von Durchflussstellungen betätigbar ist. Die Betätigung kann dabei hydraulisch, mechanisch oder elektromagnetisch ausgebildet sein.

Bevorzugt ist die erste Drosseleinrichtung direkt am Hydrozylinder befestigt, insbesondere angeflanscht, so dass es die Funktion einer Rohrbruchsicherung erfüllen kann.

Zur Bewegung der Last eignet sich vorzugsweise ein doppeltwirkender Differentialzylinder. Der Kolben hat dann eine Kolbenfläche, von der der eine Kolbenraum zumindest abschnittsweise begrenzt ist. Vorzugsweise ist diese größer als eine andere Kolbenfläche des Kolbens, von der der andere Kolbenraum zumindest abschnittsweise begrenzt ist. Über die zweite Druckmittelverbindung findet somit die Regeneration vom Kolbenraum mit der größeren Kolbenfläche hin zum Kolbenraum mit der kleineren Kolbenfläche statt.

Vorzugsweise ist der Hydrozylinder so ausgestaltet, dass der Kolben mit einer Kolbenstange verbunden ist, von der der andere Kolbenraum durchsetzt ist und an der die Last angreift.

Um die Menge des Teilvolumenstroms beeinflussen zu können, weist die zweite Druckmittelverbindung des Antriebs in einer bevorzugten Weiterbildung eine zweite Drosseleinrichtung mit einem in Abhängigkeit des Drucks des einen Kolbenraums verstellbaren, zweiten Öffnungsquerschnitt auf.

Besonders bevorzugt ist die zweite Drosseleinrichtung derart ausgestaltet, dass ihr Druckverlust, genauer gesagt ihr Strömungswiderstand, über den zweiten Öffnungsquerschnitt, zumindest wenn dieser weitgehend aufgesteuert ist, gering ist. Gleiches gilt vorzugsweise für den ersten Öffnungsquerschnitt der ersten Drosseleinrichtung. Damit kann über die zweite Druckmittelverbindung die Druckverstärkung im einen Kolbenraum erreicht werden. Im einen Kolbenraum herrscht dann aufgrund der zweiten Druckmittelverbindung ein höherer Druck, als ohne die zweite Druckmittelverbindung. Zwar ist der Ablaufvolumenstrom um den Teilvolumenstrom reduziert, jedoch resultiert aus der genannten Druckverstärkung die Möglichkeit, die Hydromaschine und/oder den Hydrospeicher, kleiner auszulegen, da diese / dieser nun eine geforderte Leistung oder Speicherkapazität bei verringertem Volumenstrom aber erhöhtem Druck erbringen kann.

Je geringer der bereits erwähnte Strömungswiderstand der ersten Drosseleinrichtung ist, umso mehr Druckmittelenergie wird über den Ablaufvolumenstrom der Hydromaschine und / oder dem Hydrospeicher zugeführt.

In einer bevorzugten Weiterbildung ist der zweite Öffnungsquerschnitt in Abhängigkeit des ansteigenden Drucks des einen Kolbenraums zusteuerbar, wobei er in Abhängigkeit des absinkenden Drucks des einen Kolbenraums aufsteuerbar ist. Besonders bevorzugt ist der zweite Öffnungsabschnitt auf diese Weise in einem vorbestimmten Intervall des Drucks des einen Kolbenraums steuerbar. Auf diese Weise kann in Abhängigkeit des Drucks des einen Kolbenraums und in Abhängigkeit von dessen Tendenz (Steigen, Sinken) der Teilvolumenstrom reduziert oder erhöht werden. Je mehr der zweite Öffnungsquerschnitt aufgesteuert ist, umso stärker wirkt sich die vorbesprochene Druckverstärkung aus. Bei voll zugesteuertem zweiten Öffnungsquerschnitt hingegen ist die erfindungsgemäße zweite Druckmittelverbindung komplett unterbrochen und die Druckverstärkung kommt zum Erliegen. Auf diese Weise ist sichergestellt, dass eine vorgegebene Maximallast vom Hydrozylinder gehalten werden kann.

Bevorzugt erfolgt die Steuerung des zweiten Öffnungsquerschnitts, indem die zweite Drosseleinrichtung - insbesondere ein Drossel- oder Ventilkörper der zweiten Drosseleinrichtung - in Richtung einer Zusteuerung des zweiten Öffnungsquerschnitts mit dem Druck des einen Kolbenraums belastet ist.

Dem entgegen wirkend weist die zweite Drosseleinrichtung in einer bevorzugten Weiterbildung ein unteres oder minimales Druckäquivalent auf, mit dem sie - insbesondere ihr Drossel- oder Ventilkörper - in Richtung einer Aufsteuerung des zweiten Öffnungsquerschnitts belastet ist. Über das untere Druckäquivalent kann somit ein Grenzwert des Drucks des einen Kolbenraums vorgegeben werden, ab dem die zweite Druckmittelverbindung zugesteuert wird. Ab diesem Schließpunkt, beziehungsweise ab Erreichen dieses Grenzwertes wird der zweite Öffnungsquerschnitt mit steigendem Druck reduziert, wodurch der Teilvolumenstrom angedrosselt wird.

In einer bevorzugten Weiterbildung ist die zweite Drosseleinrichtung derart gestaltet, dass der zweite Öffnungsquerschnitt im Wesentlichen konstant aufgesteuert ist, solange der Druck des einen Kolbenraums kleiner ist als das untere Druckäquivalent. In diesem Druckbereich hat folglich der Druck des einen Kolbenraums keinen Einfluss auf den Teilvolumenstrom und die genannten Vorteile der Druckverstärkung und der Reduzierung des von der Hydropumpe zu liefernden Druckmittelvolumenstroms kommen voll zur Geltung.

In einer bevorzugten Weiterbildung ist der zweite Öffnungsquerschnitt in Abhängigkeit des ansteigenden Drucks des einen Kolbenraums im Wesentlichen proportional zusteuerbar, solange der Druck des einen Kolbenraums oberhalb des unteren Druckäquivalents ansteigt. So wird die Druckverstärkung in diesem Druckbereich zunehmend reduziert.

In einer bevorzugten Weiterbildung hat die zweite Drosseleinrichtung ein oberes Druckäquivalent, mit dem sie in Richtung einer Aufsteuerung des zweiten Öffnungsquerschnitts belastet ist und welches größer ist als das erste Druckäquivalent. Über das obere Druckäquivalent ist für den Druck des einen Kolbenraums somit ein Schließdruck festgelegt, ab dem der zweite Öffnungsquerschnitt geschlossen und der Teilvolumenstrom etwa zu Null geworden und dadurch die Druckverstärkung abgeschaltet ist.

Für den Fall, dass der zweite Öffnungsquerschnitt zugesteuert ist, wenn der Druck des einen Kolbenraums gleich oder größer dem oberen Druckäquivalent ist, ergibt sich das Problem, dass bei anhaltender Bewegung des Kolbens Kavitation im anderen Kolbenraum droht. Für diesen Fall ist im Antrieb die erfindungsgemäße dritte Druckmittelverbindung und / oder die vorbesprochene Hydropumpe vorgesehen, die diesen benötigten Nachsaugvolumenstrom bereitstellen kann und dadurch Kavitation im anderen Kolbenraum verhindert. Ergänzend kann der Antrieb derart weitergebildet sein, dass die zweite Drosseleinrichtung einen Restöffnungsquerschnitt aufweist, sobald der Druck des einen Kolbenraums etwa gleich dem oberen Druckäquivalent oder größer als dieses ist. Über den Restöffnungsquerschnitt kann dann immer ausreichend Druckmittel in den anderen, sich vergrößernden Kolbenraum nachgeführt werden.

Besonders bevorzugt ist der Restöffnungsquerschnitt derart ausgelegt, dass sich im anderen Kolbenraum ein Druck einstellt, der begrenzt ist und über den Kavitation verhindert ist.

Vorrichtungstechnisch einfach ist das untere und/oder das obere Druckäquivalent über zumindest eine Druckfeder ausgebildet. Besonders bevorzugt sind beide genannten Druckäquivalente über eine gemeinsame Feder ausgebildet. Es sind natürlich auch andere technische Lösungen, beispielsweise elektromagnetische oder hydraulische, zur Aufbringung des oder der Druckäquivalente möglich.

Vorzugsweise ist das untere Druckäquivalent und/oder das obere Druckäquivalent einstellbar ausgestaltet. Im Falle der Feder ist vorzugsweise die Federkraft einstellbar.

In einer bevorzugten Weiterbildung ist die Hydropumpe Teil des hydrostatischen Antriebs. Insbesondere dann, wenn der Teilvolumenstrom nicht ausreicht, den Druckmittelvolumenstrom, der vom sich vergrößernden anderen Kolbenraum benötigt wird, abzudecken.

Der Antrieb findet vorzugsweise in einer mobilen Arbeitsmaschine Verwendung, da sich dort aufgrund stets knappen Bauraums und der Anforderung eines geringen Fahrzeuggewichts die erfindungsbedingte Baugrößenreduktion der Hydromaschine (aufgrund der beschriebenen Druckverstärkung) und der Hydropumpe (aufgrund der beschriebenen Regeneration) als besonders vorteilhaft erweisen.

Eine Ventilvorrichtung des hydrostatischen Antriebs, der nach wenigstens einem der Aspekte der vorangegangenen Beschreibung ausgebildet ist, ist in einer Weiterbildung in kompakter Block- oder Scheibenbauweise ausgeführt. Die Ventilvorrichtung hat dabei die zweite Drosseleinrichtung mit dem in Abhängigkeit des Drucks des einen Kolbenraums verstellbaren, zweiten Öffnungsquerschnitt, über die die zweite Druckmittelverbindung steuerbar ist. Zudem hat sie die zur zweiten Druckmittelverbindung parallel geschaltete, dritte Druckmittelverbindung, über die der andere Kolbenraum mit dem Teilvolumenstrom des Ablaufvolumenstroms versorgbar ist. In der dritten Druckmittelverbindung ist die dritte Drosseleinrichtung mit dem in Abhängigkeit des Drucks des anderen Kolbenraums verstellbaren, dritten Öffnungsquerschnitt vorgesehen, über die die dritte Druckmittelverbindung steuerbar ist.

Im Folgenden werden zwei Ausführungsbeispiele eines erfindungsgemäßen hydrostatischen Antriebs näher erläutert. Es zeigen:
Figur 1 einen hydrostatischen Antrieb mit Regeneration, und mit Rekuperation über eine Hydromaschine,
Figur 2 einen hydrostatischen Antrieb mit Regeneration, und mit Rekuperation über einen Hydrospeicher,
Figur 3 einen hydrostatischen Antrieb mit druckabhängig gesteuerter Regeneration,
Figur 4 ein Ausführungsbeispiel eines hydrostatischen Antriebs,
Figur 5 einen hydrostatischen Antrieb mit einer Regeneration mit Restöffnungsquerschnitt, und
Figur 6 eine Ventilvorrichtung des Ausführungsbeispiels gemäß Figur 4 .

Es gilt, dass Komponenten, die über die Antriebe und gezeigten Ausführungsbeispiele hinweg gleich ausgeführt sind, mit gleichbleibenden Bezugszeichen versehen sind.

Gemäß Figur 1 hat ein hydrostatischer Antrieb 1 einen Hydrozylinder 2 zum Bewegen, insbesondere zum Heben und/oder Senken einer Last, die durch die Bezeichnung F_{L} symbolisiert ist. Im gezeigten Beispiel hebt und senkt der Hydrozylinder die Last F_{L} unter Einwirkung der Schwerkraft, die in Figur 1 in Richtung des mit x bezeichneten Pfeils wirkt. Der Hydrozylinder 2 hat einen Kolben 4, der in einem Gehäuse 6 des Hydrozylinders 2 axial verschieblich aufgenommen ist. Vom Kolben 4 ist im Gehäuse 6 ein zylinderbodenseitiger Kolbenraum 8 von einem kolbenstangenseitigen, anderen Kolbenraum 10 fluidisch getrennt. Der Kolben 4 hat zylinderbodenseitig eine Kolbenfläche 12, von der der eine Kolbenraum 8 abschnittsweise begrenzt ist, und andererseits eine andere Kolbenfläche 14, von der der andere Kolbenraum 10 abschnittsweise begrenzt ist. Auf der Seite der anderen Kolbenfläche 14 ist am Kolben 4 eine Kolbenstange 16 angesetzt, an der die Last F_{L} angreift.

Über eine erste Druckmittelverbindung 18 ist der eine Kolbenraum 8 mit einem Arbeitsanschluss einer als Hydromotor mit verstellbarem Schluckvolumen ausgebildeten, Hydromaschine 20 verbunden. Die erste Druckmittelverbindung 18 weist eine erste Drosseleinrichtung 22 mit einem verstellbaren, ersten Öffnungsquerschnitt auf, über die die erste Druckmittelverbindung 18 auf- und zusteuerbar ist. Der andere Kolbenraum 10 ist mit einem Arbeitsanschluss einer mit verstellbarem Verdrängungsvolumen ausgestalteten Hydropumpe 24 in verbunden.

Der hydrostatische Antrieb 1 weist zusätzlich eine von der ersten Druckmittelverbindung abzweigende, zweite Druckmittelverbindung 26 auf, über die der eine Kolbenraum 8 mit dem anderen Kolbenraum 10 für einen sogenannten Regenerationsbetrieb fluidisch verbindbar ist. Im Regenrationsbetrieb erfolgt die Druckmittelversorgung des anderen Kolbenraums 10 teilweise oder vollständig über die zweite Druckmittelverbindung 26, das heißt über einen Teilvolumenstrom des vom einen Kolbenraum 8 abströmenden Ablaufvolumenstroms. In der zweiten Druckmittelverbindung 26 ist dabei eine als einfache Verstelldrossel ausgebildete zweite Drosseleinrichtung 28 angeordnet. Die zweite Drosseleinrichtung 28 ist im ersten Ausführungsbeispiel als einfache Verstelldrossel ausgebildet. Über sie kann die zweite Druckmittelverbindung 26 und damit der Teilvolumenstrom gesteuert werden.

Figur 2 zeigt ein zweites Beispiel eines hydrostatischen Antriebs 101, der im Wesentlichen demjenigen gemäß Figur 1 gleicht, und als alleinigen Unterschied anstatt des Hydromotors einen Hydrospeicher 121 aufweist. Über diesen ist die Druckmittelenergie des ganzen oder des um den Teilvolumenstrom reduzierten Ablaufvolumenstroms zur späteren Verwendung gespeichert werden.

Ein drittes Beispiel eines hydrostatischen Antriebs 201 gemäß Figur 3 entspricht weitgehend demjenigen gemäß Figur 1. Abweichend davon ist in der zweiten Druckmittelverbindung 26 eine zweite Drosseleinrichtung 228 angeordnet, die einen in Abhängigkeit des Drucks p_{A} verstellbaren, zweiten Öffnungsquerschnitt A₂ aufweist, und über die die zweite Druckmittelverbindung 26 auf- und zusteuerbar ist.

Die zweite Drosseleinrichtung 228 ist im Beispiel als proportional verstellbares 2/2-Wegeventil ausgestaltet. Ein Ventilkörper der zweiten Drosseleinrichtung 228 ist in Richtung einer Sperrstellung 228b mit dem Druck p_{A} belastet ist, wohingegen er in Richtung einer Öffnungsstellung 228a mit einem Druckäquivalent, nämlich der Federkraft einer Feder 230, belastet ist. Befindet sich der Ventilkörper in der Öffnungsstellung 228a, so wirkt die Feder 230 mit einer Federkraft auf den Ventilkörper, die einem unteren Druckäquivalent p_{Au} entspricht. Befindet sich der Ventilkörper in der Sperrstellung 228b, so wirkt die Feder 230 mit einer Federkraft, die einem oberen Druckäquivalent p_{Ao} entspricht.

Das dritte Beispiel gemäß Figur 3 nutzt den Vorteil der beiden vorbeschriebenen Beispiele (Regenerationslösung) und kombiniert diesen mit einer höheren Verwertung der aus dem einen Kolbenraum 8 rekuperierbaren Druckmittelenergie. Dabei ist die zweite Drosseleinrichtung 228 derart ausgestaltet, dass ihr Druckverlust gering ist. Insbesondere bei voll aufgesteuerter erster Drosseleinrichtung 22 ist dann der Druck p_{B} im anderen Kolbenraum 10 etwa gleich dem Druck p_{A} im einen Kolbenraum 8. Hieraus ergibt sich, dass sich der Druck p_{A} weiter erhöht. Es entsteht im Folgenden ein neues Kräftegleichgewicht am Kolben 4 mit einem verglichen zu den vorgenannten Beispielen erhöhten Druck p_{A}. In Abhängigkeit eines Flächenverhältnisses i der einen Kolbenfläche 12 zur anderen Kolbenfläche 14 von 2:1 kann mit diesem Ansatz der Ablaufvolumenstrom hin zum Hydromotor 20 etwa halbiert und der Druck p_{A}, und damit der Arbeitsdruck des Hydromotors 20, etwa verdoppelt werden. Damit ist die dem Hydromotor 20 über den Ablaufvolumenstrom zugeführte hydraulische Druckmittelenergie zwar etwa gleich groß wie bei den vorangegangenen Beispiele, jedoch ist der Hydromotor 20 halb so groß auslegbar. Dadurch ist der Antrieb 201 besonders kostengünstig.

Es sei darauf hingewiesen, dass die beschriebene Druckerhöhung oder Druckverstärkung des Drucks p_{A} in Realität etwas niedriger ausfällt, da an Steuerkanten der ersten Drosseleinrichtung 22 aber auch der zweiten Drosseleinrichtung 28 ein realer Druckverlust vorliegt.

Mit der genannten Druckverstärkung des Drucks p_{A} ergibt sich generell die Problematik, dass für einen maximal zulässigen Druck p_{Amax} (beispielsweise 380 bar) nur eine verringerte Last F_{L} gehalten werden kann. Ohne die beschriebene Druckverstärkung ergibt sich das Verhältnis F_{Lmax} = p_{Amax} * A₁₂, mit A₁₂ als Flächeninhalt der einen Kolbenfläche 12. Hingegen ergibt sich mit der Druckverstärkung der Zusammenhang F_{Lmax} = p_{Amax} * (A₁₂ - A₁₄), mit A₁₄ als Flächeninhalt der anderen Kolbenfläche 14.

Um die geforderte maximale Last F_{Lmax} halten zu können, wird die zweite Druckmittelverbindung 26 in Abhängigkeit des Drucks p_{A} im einen Kolbenraum 8, wenn dieser über einen bestimmten Schwellwert ansteigt, zugesteuert. Hierzu dient die vorbeschriebene Belastung des Ventilkörpers der zweiten Drosseleinrichtung 228 in Richtung der Sperrstellung 228b mit dem vom einen Kolbenraum 8 abgegriffenen Druck p_{A}. Der Abgriff erfolgt dabei über eine Lastmeldeleitung 232, die zwischen dem einen Kolbenraum 8 und der ersten Drosseleinrichtung 22 von der ersten Druckmittelverbindung 18 abzweigt. Das Schließen der zweiten Druckmittelverbindung 26, beziehungsweise des zweiten Öffnungsquerschnitts A₂, beginnt gemäß dem Diagramm in Figur 3 rechts ab einem Schließpunkt, zu dem der Druck p_{A} im einen Kolbenraum 8 den Wert des unteren Druckäquivalents p_{Au} erreicht. Das Schließen erfolgt bis zum Erreichen des oberen Druckäquivalents p_{Ao} proportional zum ansteigenden Druck p_{A}. Dann ist der zweite Öffnungsquerschnitt A₂ = 0 und es erfolgt weder die beschriebene Regeneration noch die Druckverstärkung. Zwischen den beiden Druckäquivalenten p_{Au} und p_{Ao} nehmen diese beiden Effekte mit steigendem Druck p_{A} stetig ab.

Die Werte für die Druckäquivalente p_{Au}, p_{Ao}, die das Steuerverhalten der zweiten Drosseleinrichtung 28 bestimmen, hängen vom maximal zulässigen Druck p_{Amax} im einen Kolbenraum 8 ab. Zudem spielt eine Betriebsstrategie eine Rolle. Damit der Druck p_{A} trotz der vorbeschriebenen Druckverstärkung bei jeglicher Last F_{L} den Wert p_{Amax} nicht überschreitet, kann in einer einfachen Auslegung das obere Druckäquivalent p_{Ao} wie folgt bestimmt werden:
p_{Ao} = p_{Amax}/(1-1/i), mit i als dem Flächenverhältnis der einen Kolbenfläche 12 zur anderen Kolbenfläche 14 und mit p_{Amax} = F_{Lmax}/A₁₂

Theoretisch könnte p_{Ao} auch auf den Wert des maximalen Drucks p_{Amax} ausgelegt sein. Auch dann kann der Druck p_{A} im einen Kolbenraum 8 statisch den Wert p_{Amax} nicht übersteigen, da der Druck p_{A} über die Lastmeldeleitung 232 direkt im einen Kolbenraum 8 abgegriffen und an die zweite Drosseleinrichtung 228 gemeldet wird. Allerdings erweist sich diese Art der Auslegung für p_{Ao} in dynamischen Lastfällen als kritisch.

Nimmt man als maximalen Druck p_{Amax} beispielsweise 380 bar und als Flächenverhältnis i = 2 an, ergibt sich für das obere Druckäquivalent p_{Ao} der Wert 190 bar. Im Folgenden wird das untere Druckäquivalent p_{Au} so ausgelegt, dass die zweite Drosseleinrichtung 228 ein stabiles Regelverhalten hat. Im gezeigten Ausführungsbeispiel ist dies dann gegeben, wenn p_{Au} etwa 50 bar niedriger als p_{Ao} ist (140 bar).

Abweichend von der geschilderten einfachen Betrachtungsweise kann für das obere Druckäquivalent p_{Ao} ein höherer Wert angenommen werden, da aufgrund einer Motorsteuerung des Hydromotors 20 der Druck stromabwärts der ersten Drosseleinrichtung 22 nicht gleich dem Druck p_{A} ist. Dies liegt zum Einen daran, dass der Ablaufvolumenstrom über die erste Drosseleinrichtung 22 ein Druckgefälle benötigt/erzeugt. Zum Anderen strömt über den Hydromotor 20 Druckmittel ab, so dass mechanische Energie an eine Welle 34 abgegeben werden kann. Damit die Regelung stabil ist und im Falle einer gewollten Bewegung des Kolbens 4 diese stetig erfolgen kann, ist für den Hydromotor 20 ein Arbeitsdruck p_{M} vorzusehen, der unterhalb des Druckes p_{A} liegt.

Eine Schwäche des in Figur 3 gezeigten Beispiels ist, dass zu Betriebszeitpunkten, zu denen die Last F_{L} so groß ist, dass die zweite Drosseleinrichtung 228 zugesteuert ist (Sperrstellung 228b), der Zulaufvolumenstrom in den anderen Kolbenraum 10 von anderer Stelle geliefert werden muss. Hierzu könnte prinzipiell die vorgehaltene Hydropumpe 24 dienen. Insbesondere bei mobilen Arbeitsmaschinen, beispielsweise Baumaschinen, ist im Parallelbetrieb mehrerer hydraulischer Verbraucher der Druckmittelvolumenstrom der Hydropumpe 24 jedoch ein limitierender Faktor. Kommt bei deren maximaler Auslastung noch der vom anderen Kolbenraum 10 benötigte Nachsaugvolumenstrom hinzu und ist die zweite Druckmittelverbindung 26 wie erwähnt zugesteuert, kann es dazu kommen, dass aufgrund der mangelnden Druckmittelversorgung Kavitation im anderen Kolbenraum 10 entsteht und/oder die anderen hydraulischen Verbraucher aufgrund von Unterversorgung durch die Hydropumpe 24 langsamer werden.

Um dem abzuhelfen, ist der erfindungsgemäße Antrieb 201 gemäß einem in Figur 4 gezeigten Ausführungsbeispiel eines hydrostatischen Antriebs 301 um eine dritte Druckmittelverbindung 340 ergänzt, die parallel zur zweiten Druckmittelverbindung 26 geschaltet ist und von der ersten Druckmittelverbindung zwischen der ersten Drosseleinrichtung 22 und dem Arbeitsanschluss des Hydromotors 20 abzweigt.

In der erfindungsgemäßen dritten Druckmittelverbindung 340 ist eine dritte Drosseleinrichtung 342 vorgesehen, deren dritter Öffnungsquerschnitt in Abhängigkeit des Drucks p_{B} des anderen Kolbenraums 10 steuerbar ist. Genauer gesagt ist ein Ventilkörper der dritten Drosseleinrichtung 342 in Richtung einer Öffnungsstellung der dritten Drosseleinrichtung 342 mit dem Druckäquivalent einer Feder 344 und in Richtung einer Schließstellung mit dem Druck p_{B} des anderen Kolbenraums 10 belastet. Mit sinkendem Druck p_{B} wird der dritte Öffnungsquerschnitt somit von der Feder 344 aufgesteuert, wodurch die vorbeschriebene Kavitation durch Unterversorgung des anderen Kolbenraums 10 verhindert ist. Die dritte Drosseleinrichtung 342 kann auch als Nachsaugventil bezeichnet werden. Über die Druckbeaufschlagung ihres Ventilkörpers in Richtung einer Schließstellung wird zudem verhindert, dass der Druck p_{B} im anderen Kolbenraum 10 aufgrund des über die dritte Druckmittelverbindung 340 zuströmenden Teilvolumenstroms über das Druckäquivalent der Feder 344 hinaus ansteigt. Im gezeigten Ausführungsbeispiel ist die Federkraft / das Druckäquivalent der Feder 344 einstellbar und auf etwa 10 bar eingestellt.

Figur 5 zeigt ein auf dem Beispiel gemäß Figur 3 basierendes Beispiel eines hydrostatischen Antriebs 401. Bei diesem ist die Nachsaugung, die beim Ausführungsbeispiel gemäß Figur 4 über die dritte Druckmittelverbindung ermöglicht wird, auf alternative Weise gelöst. Zur Vereinfachung der Beschreibung des hydrostatischen Antriebs 401 wird an dieser Stelle nur auf die Unterschiede zum dritten Beispiel gemäß Figur 3 eingegangen.

Eine zweite Drosseleinrichtung 428 der zweiten Druckmittelverbindung weist anstatt der Sperrstellung 228b gemäß Figur 3 eine konstruktiv bedingte Restöffnungsstellung b mit einem Restöffnungsquerschnitt A_{2R} auf. Somit kann in jedem Fall ein Nachsaugen des Teilvolumenstroms in den anderen Kolbenraum 10 über die zweite Druckmittelverbindung 26 erfolgen, weshalb die Hydropumpe 24 nicht mehr mit dem anderen Kolbenraum 10 in Druckmittelverbindung ist / sein muss. Der Restöffnungsquerschnitt A_{2R} ist derart dimensioniert, dass über ihn ausreichend Druckmittel in den anderen Kolbenraum 10 strömen kann, in diesem jedoch kein Druckaufbau erfolgt. Im gezeigten Ausführungsbeispiel ist die Dimensionierung so gewählt, dass sich im anderen Kolbenraum 10 der Druck p_{B} ≤ 10 bar einstellt. Dieser reicht aus, um Kavitation im anderen Kolbenraum 10 aufgrund von dynamischen Bewegungseffekten des Kolbens 4 zu verhindern.

Um sicherzustellen, dass kein Druckmittel vom anderen Kolbenraum 10 (Stangenseite) hin zum einen Kolbenraum 8 (Bodenseite) strömen kann, ist in der zweiten Druckmittelverbindung 26 zwischen dem anderen Kolbenraum 10 und der zweiten Drosseleinrichtung 428 ein hin zur zweiten Drosseleinrichtung 428 schließendes Rückschlagventil 446 verbaut.

Für den Fall, dass der Hydromotor 20 auch in den Pumpenbetrieb übergehen kann, ist sichergestellt, dass von ihm Druckmittel nicht direkt in den anderen Kolbenraum 10, sondern in den einen Kolbenraum 8 gefördert wird, indem in der ersten Druckmittelverbindung 18 ein zur zweiten Druckmittelverbindung 26 hin schließendes Rückschlagventil 448 vorgesehen ist.

Abweichend von den vorangegangen beschriebenen Antrieben ist die Hydropumpe 24 im Beispiel gemäß Figur 5 mit dem einen Kolbenraum 8 und nicht mit dem anderen Kolbenraum 10 fluidisch verbunden.

Figur 6 zeigt eine Ventilvorrichtung 354, die die zweite Drosseleinrichtung 228 und die dritte Drosseleinrichtung 342 zusammenfasst. Die Ventilvorrichtung 354 ist auch im Ausführungsbeispiel gemäß Figur 4 verbaut. Sie ist als Ventilblock mit den Anschlüssen L, A, X, und B1 und B2 ausgeführt. Über den Anschluss A sind die zweite und dritte Druckmittelverbindung 26 und 340 mit der ersten Druckmittelverbindung 18 gemäß Figur 4 verbindbar. Über den Anschluss X ist die Lastmeldeleitung 232 mit dem einen Kolbenraum 8 fluidisch verbindbar. Über den Anschluss B1 ist der andere Kolbenraum anbindbar und über den Anschluss B2 ist die Hydropumpe 24 anbindbar. Die Ventilvorrichtung 354 fasst auf kompakte Weise die Funktionen der lastdruckabhängigen Regeneration von Druckmittel vom einen Kolbenraum 8 in den anderen Kolbenraum 10 über die zweite Drosseleinrichtung 228 und die druckgesteuerte Nachsaugung in den anderen Kolbenraum 10 über die dritte Drosseleinrichtung 342 zusammen. Zusätzlich zur Darstellung gemäß Figur 4 ist ein Leckageanschluss L der Ventilvorrichtung 354 gezeigt, über den Federräume (nicht dargestellt) der Federn 230 und 344 mit einem Niederdruckniveau verbindbar sind.

Um die Druckmittelversorgung des einen Kolbenraums 8 unabhängig vom Verdrängungsvolumen der Hydropumpe 24 steuern zu können, weist der hydrostatische Antrieb 401 eine vierte Drosseleinrichtung 450 auf, über die ein Öffnungsquerschnitt der Druckmittelverbindung der Hydropumpe 24 mit dem einen Kolbenraum 8 steuerbar ist. Ein weiteres Rückschlagventil 452 zwischen der vierten Drosseleinrichtung 450 und dem Arbeitsanschluss der Hydropumpe 24 ist vorgesehen, um einerseits den Ablauf von Druckmittel aus dem einen Kolbenraum 8 hin zur Hydropumpe 24 zu unterbinden und andererseits die Druckmittelversorgung des einen Kolbenraums 8 durch die Hydropumpe 24 zu ermöglichen.

Die genannten Druckmittelverbindungen können jeweils als Druckmittelleitung oder Druckmittelkanal ausgebildet sein.

Offenbart ist ein hydrostatischer Antrieb mit einem doppeltwirkenden Hydrozylinder zum Bewegen einer Last, wobei einer der Kolbenräume des Hydrozylinders zur Rekuperation von insbesondere potentieller Energie der Last mit einer Hydromaschine, insbesondere einem Hydromotor, und / oder einem hydraulischen Speicher fluidisch verbindbar ist. Dabei weist der Hydrozylinder eine zweite Druckmittelverbindung auf, über die der andere Kolbenraum zur Regeneration von Druckmittelenergie mit einem Teilvolumenstrom eines vom einen Kolbenraum abströmenden Ablaufvolumenstroms versorgbar ist.

Offenbart ist ein hydrostatischer Antrieb mit einem Hydrozylinder zum Bewegen einer Last, dessen einer Kolbenraum mit einer Hydromaschine und / oder einem hydraulischen Speicher zur Rekuperation von hydraulischer Energie des Hydrozylinders fluidisch verbindbar ist.

Offenbart ist weiterhin eine Ventilvorrichtung für einen derartigen Antrieb.

### Bezugszeichenliste

- 1; 101; 201; 301; 401: hydrostatischer Antrieb
- 2: Hydrozylinder
- 4: Kolben
- 6: Zylindergehäuse
- 8: ein Kolbenraum
- 10: anderer Kolbenraum
- 12: eine Kolbenfläche
- 14: andere Kolbenfläche
- 16: Kolbenstange
- 18: erste Druckmittelverbindung
- 20: Hydromaschine
- 22: erste Drosseleinrichtung
- 24: Hydropumpe
- 26: zweite Druckmittelverbindung
- 28; 228; 428: zweite Drosseleinrichtung
- 228a: Öffnungssstellung
- 228b: Sperrstellung
- 230: Feder
- 232: Lastmeldeleitung
- 34: Welle
- 340: dritte Druckmittelverbindung
- 342: dritte Drosseleinrichtung
- 344: Feder
- 354: Ventilvorrichtung
- 446, 448: Rückschlagventil
- 450: vierte Drosseleinrichtung
- 452: Rückschlagventil

- A₂: zweiter Öffnungsquerschnitt
- A_{2R}: zweiter Restöffnungsquerschnitt
- p_{A}: Druck im einen Kolbenraum
- p_{Amax}: maximal zulässiger Druck im einen Kolbenraum
- p_{B}: Druck im anderen Kolbenraum
- p_{Au}: unteres Druckäquivalent
- p_{Ao}: oberes Druckäquivalent

## Patentansprüche

1. Hydrostatischer Antrieb mit einem Hydrozylinder (2) zum Bewegen, insbesondere zum Heben und / oder Senken, einer Last (F_{L}), und mit einer Hydromaschine (20) und / oder einem hydraulischen Speicher (121) zur Rekuperation von hydraulischer Energie des Hydrozylinders (2), insbesondere von potentieller und / oder kinetischer Energie der Last (F_{L}), wobei im Hydrozylinder (2) über einen Kolben (4) zwei Kolbenräume (8, 10) fluidisch voneinander getrennt sind, von denen ein Kolbenraum (8) über eine erste Druckmittelverbindung (18) des Antriebs (301) mit der Hydromaschine (20) und / oder dem hydraulischen Speicher (121) fluidisch verbindbar ist, und mit einer zweiten Druckmittelverbindung (26), über die der andere Kolbenraum (10) mit einem Teilvolumenstrom eines vom einen Kolbenraum (8) abströmenden Ablaufvolumenstroms versorgbar ist, **gekennzeichnet durch** eine zur zweiten Druckmittelverbindung (26) parallel geschalteten, dritte Druckmittelverbindung (340), über die der andere Kolbenraum (10) mit einem Teilvolumenstrom des Ablaufvolumenstroms versorgbar ist, und die eine dritte Drosseleinrichtung (342) hat, über die die dritte Druckmittelverbindung (340) steuerbar ist, wobei die dritte Drosseleinrichtung (342) einen in Abhängigkeit des Drucks (p_{B}) des anderen Kolbenraums (10) verstellbaren, dritten Öffnungsquerschnitt hat.

2. Antrieb nach Anspruch 1, mit einer ersten Drosseleinrichtung (22) mit einem verstellbaren, ersten Öffnungsquerschnitt, über die die erste Druckmittelverbindung (18) steuerbar ist.

3. Antrieb nach Anspruch 1 oder 2 mit einer zweiten Drosseleinrichtung (28; 228; 428) mit einem in Abhängigkeit des Drucks (p_{A}) des einen Kolbenraums (8) verstellbaren, zweiten Öffnungsquerschnitt (A₂), über die die zweite Druckmittelverbindung (26) steuerbar ist.

4. Antrieb nach Anspruch 3, wobei der zweite Öffnungsquerschnitt (A₂) in Abhängigkeit des ansteigenden Drucks (p_{A}) des einen Kolbenraums (8) zusteuerbar ist, und / oder wobei der zweite Öffnungsquerschnitt (A₂) in Abhängigkeit des absinkenden Drucks (p_{A}) des einen Kolbenraums (8) aufsteuerbar ist.

5. Antrieb nach Anspruch 3 oder 4, wobei die zweite Drosseleinrichtung (28; 228; 428) in Richtung einer Zusteuerung des zweiten Öffnungsquerschnitts (A₂) mit dem Druck (p_{A}) des einen Kolbenraums (8) belastet ist.

6. Antrieb nach einem der Ansprüche 3 bis 5 mit einem unteren Druckäquivalent (p_{Au}), mit dem die zweite Drosseleinrichtung (28; 228; 428) in Richtung einer Aufsteuerung des zweiten Öffnungsquerschnitts (A₂) belastet ist.

7. Antrieb nach Anspruch 6, wobei der zweite Öffnungsquerschnitt (A₂) im Wesentlichen konstant aufgesteuert ist, wenn der Druck (p_{A}) des einen Kolbenraums (A) kleiner ist als das untere Druckäquivalent (p_{Au}).

8. Antrieb nach Anspruch 6 oder 7, wobei der zweite Öffnungsquerschnitt (A₂) in Abhängigkeit des Drucks (p_{A}) des einen Kolbenraums (8) im Wesentlichen proportional zusteuerbar ist, wenn der Druck (p_{A}) des einen Kolbenraums (8) oberhalb des unteren Druckäquivalents (p_{Au}) ansteigt.

9. Antrieb nach einem der Ansprüche 6 bis 8 mit einem oberen Druckäquivalent (p_{Ao}), mit dem die zweite Drosseleinrichtung (228; 428) in Richtung einer Aufsteuerung des zweiten Öffnungsquerschnitts (A₂) belastet ist und das größer ist als das untere Druckäquivalent (p_{Au}).

10. Antrieb nach Anspruch 9, wobei über das obere Druckäquivalent (p_{Ao}) der Druck (p_{A}) des einen Kolbenraums (8) begrenzbar ist.

11. Antrieb nach Anspruch 9 oder 10, wobei die zweite Drosseleinrichtung (428) einen Restöffnungsquerschnitt (A_{2R}) aufweist, wenn der Druck (p_{A}) des einen Kolbenraums (8) etwa gleich dem oberen Druckäquivalent (p_{Ao}) oder größer ist.

12. Antrieb nach einem der vorhergehenden Ansprüche, wobei der dritte Öffnungsquerschnitt in Abhängigkeit des ansteigenden Drucks (p_{B}) des anderen Kolbenraums (10) zusteuerbar ist, und / oder wobei der dritte Öffnungsquerschnitt in Abhängigkeit des absinkenden Drucks (p_{B}) des anderen Kolbenraums (10) aufsteuerbar ist.

13. Antrieb nach einem der vorhergehenden Ansprüche mit einem insbesondere einstellbaren Druckäquivalent (344), mit dem die dritte Drosseleinrichtung (342) in Richtung einer Aufsteuerung des dritten Öffnungsquerschnitts belastet ist.

14. Antrieb nach Anspruch 3 mit einer Ventilvorrichtung, die in Block- oder Scheibenbauweise ausgeführt ist, und die die zweite Drosseleinrichtung (28; 228; 428) mit dem in Abhängigkeit des Drucks (p_{A}) des einen Kolbenraums (8) verstellbaren, zweiten Öffnungsquerschnitt (A₂) aufweist, über die die zweite Druckmittelverbindung (26) steuerbar ist, und die die zur zweiten Druckmittelverbindung (26) parallel geschaltete, dritte Druckmittelverbindung (340) aufweist, über die der andere Kolbenraum (10) mit einem Teilvolumenstrom des Ablaufvolumenstroms versorgbar ist, und die die dritte Drosseleinrichtung (342) mit dem in Abhängigkeit des Drucks (p_{B}) des anderen Kolbenraums (10) verstellbaren, dritten Öffnungsquerschnitt aufweist, über die die dritte Druckmittelverbindung (340) steuerbar ist.

## Claims

1. Hydrostatic drive having a hydraulic cylinder (2) for moving, in particular lifting and/or lowering, a load (F_{L}), and having a hydraulic machine (20) and/or a hydraulic accumulator (121) for the recuperation of hydraulic energy from the hydraulic cylinder (2), in particular of potential and/or kinetic energy of the load (F_{L}), two piston chambers (8, 10) in the hydraulic cylinder (2) being separated from each other fluidically via a piston (4), of which one piston chamber (8) can be connected fluidically via a first pressure medium connection (18) of the drive (301) to the hydraulic machine (20) and/or the hydraulic accumulator (121), and having a second pressure medium connection (26), via which the other piston chamber (10) can be supplied with a partial volume flow of a discharge volume flow flowing away from the one piston chamber (8), **characterized by** a third pressure medium connection (340) connected in parallel with the second pressure medium connection (26), via which the other piston chamber (10) can be supplied with a partial volume flow of the discharge volume flow, and which has a third throttling device (342), via which the third pressure medium connection (340) can be controlled, wherein the third throttling device (342) has a third opening cross section that can be adjusted as a function of the pressure (p_{B}) of the other piston chamber (10).

2. Drive according to Claim 1, having a first throttling device (22) with an adjustable, first opening cross section, via which the first pressure medium connection (18) can be controlled.

3. Drive according to Claim 1 or 2, having a second throttling device (28; 228; 428) with a second opening cross section (A₂) that can be adjusted as a function of the pressure (p_{A}) of the one piston chamber (8), via which the second pressure medium connection (26) can be controlled.

4. Drive according to Claim 3, wherein the second opening cross section (A₂) can be closed as a function of the rising pressure (p_{A}) of the one piston chamber (8) and/or wherein the second opening cross section (A₂) can be opened as a function of the decreasing pressure (p_{A}) of the one piston chamber (8).

5. Drive according to Claim 3 or 4, wherein the second throttling device (28; 228; 428) is loaded in the direction of closing the second opening cross section (A₂) with the pressure (p_{A}) of the one piston chamber (8).

6. Drive according to one of Claims 3 to 5, having a lower pressure equivalent (p_{Au}), with which the second throttling device (28; 228; 428) is loaded in the direction of opening the second opening cross section (A₂) .

7. Drive according to Claim 6, wherein the second opening cross section (A₂) is opened substantially constantly when the pressure (p_{A}) of the one piston chamber (A) is lower than the lower pressure equivalent (p_{Au}) .

8. Drive according to Claim 6 or 7, wherein the second opening cross section (A₂) can be closed substantially proportionally as a function of the pressure (p_{A}) of the one piston chamber (8) when the pressure (p_{A}) of the one piston chamber (8) rises above the lower pressure equivalent (p_{Au}).

9. Drive according to one of Claims 6 to 8, having an upper pressure equivalent (p_{Ao}), with which the second throttling device (228; 428) is loaded in the direction of opening the second opening cross section (A₂), and which is higher than the lower pressure equivalent (p_{Au}).

10. Drive according to Claim 9, wherein the pressure (p_{A}) of the one piston chamber (8) can be limited via the upper pressure equivalent (p_{Ao}).

11. Drive according to Claim 9 or 10, wherein the second throttling device (428) has a remaining opening cross section (A_{2R}) when the pressure (p_{A}) of the one piston chamber (8) is approximately equal to the upper pressure equivalent (p_{Au}) or higher.

12. Drive according to one of the preceding claims, wherein the third opening cross section can be closed as a function of the rising pressure (p_{B}) of the other piston chamber (10) and/or wherein the third opening cross section can be opened as a function of the decreasing pressure (p_{B}) of the other piston chamber (10).

13. Drive according to one of the preceding claims, having an in particular adjustable pressure equivalent (344), with which the third throttling device (342) is loaded in the direction of opening the third opening cross section.

14. Drive according to Claim 3, having a valve device which is implemented in a block or disc design and which has a second throttling device (28; 228; 428) with the second opening cross section (A₂) that can be adjusted as a function of the pressure (p_{A}) of the one piston chamber (8), via which the second pressure medium connection (26) can be controlled, and which has the third pressure medium connection (340) connected in parallel with the second pressure medium connection (26), via which the other piston chamber (10) can be supplied with a partial volume flow of the discharge volume flow, and which has the third throttling device (342) with the third opening cross section that can be adjusted as a function of the pressure (p_{B}) of the other piston chamber (10), via which the third pressure medium connection (340) can be controlled.

## Revendications

1. Mécanisme d'entraînement hydrostatique comprenant un vérin hydraulique (2) destiné à déplacer, notamment à lever et/ou à abaisser une charge (F_{L}), et comprenant une machine hydraulique (20) et/ou un accumulateur hydraulique (121) destinés à la récupération de l'énergie hydraulique du vérin hydraulique (2), notamment de l'énergie potentielle et/ou cinétique de la charge (F_{L}), deux espaces de piston (8, 10) étant séparés fluidiquement l'un de l'autre dans le vérin hydraulique (2) par un piston (4), dont un espace de piston (8) peut être relié fluidiquement à la machine hydraulique (20) et/ou à l'accumulateur hydraulique (121) par le bais d'une première liaison de fluide sous pression (18) du mécanisme d'entraînement (301), et comprenant une deuxième liaison de fluide sous pression (26) par le biais de laquelle l'autre espace de piston (10) peut être alimenté avec un débit volumique partiel d'un débit volumique d'écoulement qui s'échappe d'un espace de piston (8), **caractérisé par** une troisième liaison de fluide sous pression (340) branchée en parallèle avec la deuxième liaison de fluide sous pression (26), par le biais de laquelle l'autre espace de piston (10) peut être alimenté avec un débit volumique partiel du débit volumique d'écoulement et laquelle comporte un troisième dispositif d'étranglement (342) par le biais duquel peut être commandée la troisième liaison de fluide sous pression (340), le troisième dispositif d'étranglement sous pression (342) ayant une troisième section transversale d'ouverture réglable en fonction de la pression (p_{B}) de l'autre espace de piston (10).

2. Mécanisme d'entraînement selon la revendication 1, comprenant un premier dispositif d'étranglement (22) ayant une première section transversale d'ouverture réglable par le biais de laquelle peut être commandée la première liaison de fluide sous pression (18).

3. Mécanisme d'entraînement selon la revendication 1 ou 2, comprenant un deuxième dispositif d'étranglement (28 ; 228 ; 428) ayant une deuxième section transversale d'ouverture (A₂), réglable en fonction de la pression (p_{A}) dudit espace de piston (8) et par le biais de laquelle peut être commandée la deuxième liaison de fluide sous pression (26).

4. Mécanisme d'entraînement selon la revendication 3, la deuxième section transversale d'ouverture (A₂) pouvant être commandée en fermeture en fonction de la pression (p_{A}) croissante dudit espace de piston (8) et/ou la deuxième section transversale d'ouverture (A₂) pouvant être commandée en ouverture en fonction de la pression (p_{A}) décroissante dudit espace de piston (8).

5. Mécanisme d'entraînement selon la revendication 3 ou 4, le deuxième dispositif d'étranglement (28 ; 228 ; 428) étant chargé en direction d'une commande de fermeture de la deuxième section transversale d'ouverture (A₂) avec la pression (p_{A}) dudit espace de piston (8).

6. Mécanisme d'entraînement selon l'une des revendications 3 à 5, comprenant un équivalent de pression bas (p_{Au}) avec lequel le deuxième dispositif d'étranglement (28 ; 228 ; 428) est chargé en direction d'une commande d'ouverture de la deuxième section transversale d'ouverture (A₂).

7. Mécanisme d'entraînement selon la revendication 6, la deuxième section transversale d'ouverture (A₂) étant commandée en ouverture de manière sensiblement constante lorsque la pression (p_{A}) dudit espace de piston (A) est inférieure à l'équivalent de pression bas (p_{Au}) .

8. Mécanisme d'entraînement selon la revendication 6 ou 7, la deuxième section transversale d'ouverture (A₂) pouvant être commandée en fermeture de manière sensiblement proportionnelle en fonction de la pression (p_{A}) dudit espace de piston (8) lorsque la pression (p_{A}) dudit espace de piston (8) devient supérieure à l'équivalent de pression bas (p_{Au}).

9. Mécanisme d'entraînement selon l'une des revendications 6 à 8, comprenant un équivalent de pression haut (p_{Ao}) avec lequel le deuxième dispositif d'étranglement (228 ; 428) est chargé en direction d'une commande d'ouverture de la deuxième section transversale d'ouverture (A₂) et qui est supérieur à l'équivalent de pression bas (p_{Au}) .

10. Mécanisme d'entraînement selon la revendication 9, la pression (p_{A}) dudit espace de piston (8) pouvant être limitée par le biais de l'équivalent de pression haut (p_{Ao}) .

11. Mécanisme d'entraînement selon la revendication 9 ou 10, le deuxième dispositif d'étranglement (428) possédant une section transversale d'ouverture restante (A_{2R}) lorsque la pression (p_{A}) dudit espace de piston (8) est approximativement égale à l'équivalent de pression haut (p_{Ao}) ou supérieure à celui-ci.

12. Mécanisme d'entraînement selon l'une des revendications précédentes, la troisième section transversale d'ouverture pouvant être commandée en fermeture en fonction de la pression (p_{B}) croissante de l'autre espace de piston (10) et/ou la troisième section transversale d'ouverture pouvant être commandée en ouverture en fonction de la pression (p_{B}) décroissante de l'autre espace de piston (10).

13. Mécanisme d'entraînement selon l'une des revendications précédentes, comprenant un équivalent de pression (344) notamment réglable avec lequel le troisième dispositif d'étranglement (342) est chargé en direction d'une commande d'ouverture de la troisième section transversale d'ouverture.

14. Mécanisme d'entraînement selon la revendication 3, comprenant un dispositif à vanne, lequel est réalisé en construction par blocs ou par plaques, et lequel possède le deuxième dispositif d'étranglement (28 ; 228 ; 428) ayant la deuxième section transversale d'ouverture (A₂) qui peut être réglée en fonction de la pression (p_{A}) dudit espace de piston (8), par le biais duquel peut être commandée la deuxième liaison de fluide sous pression (26), et lequel possède la troisième liaison de fluide sous pression (340) branchée en parallèle avec la deuxième liaison de fluide sous pression (26) par le biais de laquelle l'autre espace de piston (10) peut être alimenté avec un débit volumique partiel du débit volumique d'écoulement, et lequel possède le troisième dispositif d'étranglement (342) ayant la troisième section transversale d'ouverture réglable en fonction de la pression (p_{B}) de l'autre espace de piston (10), par le biais de laquelle peut être commandée la troisième liaison de fluide sous pression (340) .
